# EUROPÄISCHE PATENTANMELDUNG

(11) **EP 1 505 140 A1**
(43) Veröffentlichungstag der Anmeldung: **09.02.2005**
(21) Anmeldenummer: 04090251.2
(22) Anmeldetag: 22.06.2004
(51) Int. Cl.: C10B 39/18, C10B 33/00

(54) **Vorrichtung zur Reduzierung des Staubanfalls bei der Schüttung von Koks**

(30) Priorität: 06.08.2003 DE 10336704
(71) Anmelder: Mannesmannröhren-Werke AG, 45473 Mülheim a.d. Ruhr (DE)
(72) Erfinder: Buchwald, Paul, 47807 Krefeld (DE); Winter, Frank, 47259 Duisburg (DE); Jatzkowski, Michael, 45966 Gladbeck (DE)
(74) Vertreter: Meissner, Peter E., Dipl.-Ing.

(57) **Zusammenfassung**

Die Erfindung betrifft eine Vorrichtung zur Reduzierung des bei der Schüttung von Koks in einen mit einer Schüttöffnung und einer Schüttrampe versehenen Koksbunker, insbesondere Koksrampenbunker, im Bereich der Schüttöffnung entstehenden Koksstaubes. Dabei ist die Schüttöffnung (2) des Koksrampenbunkers (1) bis auf einen zur Schüttung des Kokses notwendigen Öffnungsabschnitt (3) im Bereich der Schüttrampe (4) durch ein Abdeckblech (5) abgedeckt und an der Unterseite des Abdeckbleches (5) Düsen (6, 6', 6") zur Beaufschlagung des Koksstaubes mit Flüssigkeit angeordnet sind.

## Beschreibung

Die Erfindung betrifft eine Vorrichtung zur Reduzierung des bei der Schüttung von Koks in Koksbunker im Bereich der Schüttöffnung entstehenden Koksstaubes, gemäß dem Oberbegriff des Patentanspruches 1.

Insbesondere werden in diesem Zusammenhang Koksrampenbunker betrachtet, die im Bereich der Schüttöffnung eine Schüttrampe aufweisen, auf die der Koks geschüttet wird und von dort in den Bunker hinab rutscht.

Der in der Kokerei erzeugte, nach dem Austragen aus dem Koksofen mit ca. 1100 °C noch sehr heiße Koks wird auf eine Temperatur von ca. 200°C abgelöscht und nach dem Löschen in die Koksrampenbunker geschüttet.
Bei einem Schüttvorgang wird aus einem Kokswagen ca. 80 m³ auf ca. 200°C abgekühtter Koks in etwa 15 Sekunden in den Koksrampenbunker geschüttet.

Beim Befüllen des Koksrampenbunkers kommt es je nach Temperatur und Restfeuchtigkeit des zu schüttenden Kokses zu einer unterschiedlich stark ausgeprägten Staubentwicklung im Bereich der Schüttöffnung, wobei sich der Staub, überwiegend als Feinstaub, je nach Umgebungsbedingungen großflächig verteilen und ablagern kann.

Die Staubentwicklung bei der Koksschüttung ist bedingt durch thermische Luftströmungen um so intensiver, je höher die Temperatur, bzw. je niedriger die Restfeuchtigkeit des Kokses ist.

Nachteilig ist hierbei einerseits die Umwelt- und Gesundheitsbelastung durch die Staubentwicklung, andererseits entsteht durch Mitreißen von Kokspartikein im Staub durch flächiges Ausbreiten und Ablagem in der Umgebung des Koksrampenbunkers ein erheblicher Massenverlust an Koks.

Unter dem Aspekt eines zu verbessernden Umwelt- und Gesundheitsschutzes ist nach dem Stand der Technik eine Vorrichtung vorstellbar, bei dem der bei der Koksschüttung entstehende Staub beispielsweise durch Abdecken der Einfüllöffnung durch einen Filter aufgefangen wird.

Diese Vorrichtung zur Reduzierung des Koksstaubes hätte jedoch den Nachteil, dass sich der Filter sehr schnell zusetzt bzw. verklebt und damit schon nach relativ kurzer Zeit ein Auswechseln bzw. Reinigen des Filters notwendig würde.
Zum einen ist dieses mit einem hohem Zeit- und Kostenaufwand verbunden, zum anderen besteht ein weiterer Nachteil darin, dass während des Filterwechsels bzw. der Filterreinigung entweder kein Koks geschüttet werden kann oder auf eine Filterung des Koksstaubes verzichtet werden muss.

Aus der DE 34 02 921 C3 ist ein gattungsgemäßer Koksrampenbunker bekannt, der mit einer Koksräumwagen versehen ist. Das Problem der Staubentstehung bei der Koksschüttung wird allerdings nicht behandelt.

Aufgabe ist es deshalb eine Vorrichtung zu entwickeln, mit dem auf einfache und wirksame Weise der bei der Schüttung von Koks in Koksrampenbunker im Bereich der Schüttöffnung entstehende Koksstaub reduziert wird, wobei die nach dem Stand der Technik bekannten Nachteile vermieden werden.

Diese Aufgabe wird ausgehend vom Oberbegriff in Verbindung mit den kennzeichnenden Merkmalen des Anspruches 1 gelöst. Vorteilhafte Weiterbildungen sind Gegenstand von Unteransprüchen.

Nach der Lehre der Erfindung wird eine Vorrichtung zur Reduzierung des bei der Schüttung von Koks in Koksrampenbunker im Bereich der Schüttöffnung entstehenden Koksstaubes verwendet, bei der die Schüttöffnung des Koksrampenbunkers bis auf einen zur Schüttung des Kokses notwendigen Öffnungsabschnitt im Bereich der Schüttrampe durch ein erfindungsgemäßes Abdeckblech abgedeckt wird, wobei an der Unterseite des Abdeckbleches Düsen zur Beaufschlagung des entstehenden Koksstaubes mit Flüssigkeit angeordnet sind.

Durch die erfindungsgemäße Vorrichtung wird in einfacher und kostengünstiger Weise der Staubanfall wirksam reduziert, wobei die beschrieben Nachteile einer Filterung vermieden werden.

Durch die Beaufschlagung des Koksstaubes mit Flüssigkeit werden die Feststoffpartikel aus dem Koksstaub wirksam abgeschieden mit dem zusätzlichen Vorteil, dass der durch die Bedüsung unterhalb des Abdeckbleches abgeschiedene Massenanteil von Feststoffpartikeln aus dem Koksstaub im Koksrampenbunker verbleibt und somit zur weiteren Verwendung zur Verfügung steht.

Vorteilhaft kann die Beaufschlagung mittels Wasser erfolgen, wobei als vorteilhafte Weiterbildung die Beaufschlagung des Koksstaubes durch eine kombinierte Beaufschlagung aus einem Wasser-Luft-Gemisch erfolgt.

Zur Erhöhung der Wirksamkeit der erfindungsgemäßen Vorrichtung ist es weiterhin von Vorteil, die Beaufschlagung unter entsprechendem Druck vorzunehmen, wobei ein optimales Ergebnis bei einer Verdüsung des Wasser- Luft- Gemisches über Kombinationsdüsen erreicht wird.

Der Vorteil hierbei ist, dass das Wasser durch die Druckluft in feinste Tröpfchen verdüst wird, so dass eine hochgradig wirksame Staubreduzierung durch Bindung auch sehr feiner Feststoffpartikel an die Tröpfchen erreicht wird.

Wie eingangs beschrieben, ist die Staubentwicklung bei der Koksschüttung um so intensiver, je höher die Temperatur bzw. je niedriger die Restfeuchtigkeit nach dem Löschen des Kokses ist.

Nach einem weiteren vorteilhaften Merkmal wird deshalb zur Steigerung der Effizienz der Staubreduzierung die Intensität der Beaufschlagung in Abhängigkeit zur Temperatur des zu schüttenden Kokses so eingestellt, dass nur der jeweils notwendige Volumenstrom für die Beaufschlagung zur wirksamen Staubreduzierung bereit gestellt werden muss.

Wichtig ist, dass die Beaufschlagung des Koksstaubes verteilt über den Einschüttbereich erfolgt, wobei der Abstand der Düsen und die Strahlrichtung so gewählt werden, dass der entstehende Staub auf jeden Fall im Wirkbereich der Düsenstrahlen liegt.

Im Sinne einer optimalen Reduzierung der Koksstaubemission erfolgt in einer weiteren Verbesserung der Koksstaubreduzierung die Beaufschlagung schon vor der Schüttung des Kokses in den Koksrampenbunker. Dies hat den Vorteil, dass schon vor der Koksschüttung die Luft mit feinsten Wassertröpfen angereichert ist, so dass der entstehende Staub schon unmittelbar zu Beginn der Staubentwicklung von den Wassertröpfen erfasst und damit weitestgehend unterdrückt wird.

Vorteilhaft ist es weiterhin, die Beaufschlagung noch für kurze Zeit nach Beendigung des Schüttvorganges bis zum vollständigen Abklingen der Staubentwicklung aufrecht erhalten.

Als besonders vorteilhaft für die Wirksamkeit der erfindungsgemäßen Vorrichtung hat sich herausgestellt, am Abdeckblech mindestens ein Umlenkblech, ausgehend vom öffnungsseitigen Ende des Abdeckbleches bis zu einem für eine ungehinderte Koksschüttung erforderlichen Mindestabstand zur Schüttrampe hin, anzuordnen. Vorteilhaft weist das Umlenkblech einen zur Schüttöffnung abgewandten Seite hin kleineren Winkel als 90° zum Abdeckblech auf. Hierdurch wird die durch thermische Strömungen bedingte Staubausbreitung in Richtung Schüttöffnung an einem freien Austritt durch die Schüttöffnung gehindert und durch Umlenkung der Strömungsrichtung in den Koksrampenbunker zurückgeleitet.

Durch Anordnung von Düsen an der dem Öffnungsabschnitt abgewandten Seite im Bereich der Umlenkbleche wird die umgelenkte Staubströmung mit dem Wasser-Luft-Gemisch beaufschlagt und dadurch die Wirksamkeit der Vorrichtung erhöht.

Weitere Merkmale, Vorteile und Einzelheiten der Erfindung ergeben sich aus der nachfolgenden Beschreibung von einem in einer Zeichnung dargestellten Ausführungsbeispiel. Es zeigen:
**Figur 1a** schematischer Querschnitt eines Koksrampenbunkers mit erfindungsgemäßer Vorrichtung,
**Figur 1b** Draufsicht des Koksrampenbunkers entsprechend Figur 1a.
**Figur 1a** zeigt schematisch einen typischen Koksrampenbunker mit der erfindungsgemäßen Vorrichtung. Der Koksrampenbunker 1 weist eine Schüttöffnung 2 auf, in deren Bereich der Koksrampenbunker mit einer Schüttrampe 4 für das Einschütten des Kokses versehen ist.

Die Schüttöffnung 2 des Koksrampenbunkers 1 ist bis auf einen zur Schüttung des Kokses notwendigen Öffnungsabschnitt 3 im Bereich der Schüttrampe 4 durch ein erfindungsgemäßes Abdeckblech 5 abgedeckt.

An der Unterseite des Abdeckbleches 5 sind zwei quer sich zur Schüttrichtung des Kokses erstreckende Umlenkbleche 7, 7' angeordnet, die ausgehend vom öffnungsseitigen Ende des Abdeckbleches 5 sich bis zu einem für eine ungehinderte Schüttung erforderlichen Mindestabstand zur Schüttrampe 4 hin erstrecken.

An der Unterseite des Abdeckbleches 5 sind Düsen 6, 6', 6" an der dem Öffnungsabschnitt 3 abgewandten Seite im Bereich der Umlenkbleche 7, 7' zur Beaufschlagung des entstehenden Koksstaubes mit einem unter Druck stehenden Wasser-Luft-Gemisch angeordnet.

Aus der Draufsicht des Koksrampenbunkers 1 in **Figur 1b** gehen die typischen Größenverhältnisse eines Koksrampenbunkers hervor.

Wichtig für die Wirksamkeit der Beaufschlagung ist, dass der Abstand und die Strahlrichtung der Düsen 6, 6', 6" so gewählt wird, dass der bei der Schüttung des Kokses entstehende Koksstaub weitestgehend im Wirkbereich der Düsenstrahlen liegt.

Im vorliegenden Beispiel beträgt die Breite des Koksrampenbunkers 1 quer zur Schüttrichtung 8 m, wobei die Düsen 6, 6', 6" mit einem seitlichen Randabstand von 50 cm in einem Abstand von 1 m angeordnet sind.

Bei einer Länge der Schüttöffnung 2 des Koksrampenbunkers 1 von 10 m und einem ca. 7 m langen Abdeckblech 5, ergibt sich ein Öffnungsabschnitt 3 für die Koksschüttung von ca. 3 m. Unterhalb des ca. 7 m langen Abdeckbleches 5 sind die Düsen 6, 6', 6" in drei Reihen jeweils an den Enden und in der Mitte unterhalb des Abdeckbleches 5 angeordnet, wobei sich die beiden der Schüttöffnung nächstliegenden Düsenreihen 6, 6', wie oben bereits beschrieben, an der dem Öffnungsabschnitt 3 abgewandten Seite im Bereich der Umlenkbleche 7, 7' befinden.

### Bezugszeichenliste

| **Nr.** | **Bezeichnung** |
|---|---|
| 1 | Koksrampenbunker |
| 2 | Schüttöffnung |
| 3 | Öffnungsabschnitt |
| 4 | Schüttrampe |
| 5 | Abdeckblech |
| 6, 6', 6" | Düsen |
| 7, 7' | Umlenkbleche |

## Patentansprüche

1. Vorrichtung zur Reduzierung des bei der Schüttung von Koks in einen mit einer Schüttöffnung und einer Schüttrampe versehenen Koksbunker, insbesondere Koksrampenbunker, im Bereich der Schüttöffnung entstehenden Koksstaubes,
**dadurch gekennzeichnet,**
**dass** die Schüttöffnung (2) des Koksrampenbunkers (1) bis auf einen zur Schüttung des Kokses notwendigen Öffnungsabschnitt (3) im Bereich der Schüttrampe (4) durch ein Abdeckblech (5) abgedeckt ist und an der Unterseite des Abdeckbleches (5) Düsen (6, 6', 6") zur Beaufschlagung des Koksstaubes mit Flüssigkeit angeordnet sind.

2. Vorrichtung nach Anspruch 2
**dadurch gekennzeichnet,**
**dass** die Düsen (6, 6', 6") als Kombinationsdüsen ausgebildet sind, die ein Wasser- Luft- Gemisch unter Druck verdüsen.

3. Vorrichtung nach Anspruch 1 und 2
**dadurch gekennzeichnet,**
**dass** der Abstand der Düsen (6, 6' 6") und die Strahlrichtung so gewählt werden, dass der bei der Schüttung des Kokses entstehende Koksstaub weitestgehend im Wirkbereich der Strahlen der Düsen (6, 6', 6") liegt.

4. Vorrichtung nach einem der Ansprüche 1 - 3
**dadurch gekennzeichnet,**
**dass** an der Unterseite des Abdeckbleches (5) mindestens ein quer zur Schüttrichtung des Kokses sich erstreckendes Umlenkblech (7 oder 7') angeordnet ist, das sich bis zu einem für eine ungehinderte Koksschüttung erforderlichen Mindestabstand zur Schüttrampe (4) hin, erstreckt.

5. Vorrichtung nach Anspruch 4
**dadurch gekennzeichnet,**
**dass** am Abdeckblech (5) zwei Umlenkbleche (7, 7') angeordnet sind.

6. Vorrichtung nach Anspruch 4 und 5
**dadurch gekennzeichnet,**
**dass** ausgehend vom öffnungsseitigen Ende des Abdeckbleches (5) ein erstes Umlenkblech (7') und in einem Abstand dazu ein zweites Umlenkblech (7) angeordnet sind.

7. Vorrichtung nach einem der Ansprüche 4 - 6
**dadurch gekennzeichnet,**
**dass** die Düsen (6, 6') am Abdeckblech (5) an der dem Öffnungsabschnitt (3) abgewandten Seite im Bereich der Umlenkbleche (7, 7') angeordnet sind.
